# EUROPÄISCHE PATENTSCHRIFT

(11) **EP 0 068 336 B1**
(45) Veröffentlichungstag und Bekanntmachung des Hinweises auf die Patenterteilung: **06.02.1985**
(21) Anmeldenummer: 82105324.6
(22) Anmeldetag: 18.06.1982
(51) Int. Cl.: F02B 75/24, F01L 1/12, G01L 1/26, F02B 61/02

(54) **Zweizylinder-Viertakt-Boxermotor, insbesondere fahrtwind-luftgekühlt für Motorräder**
Two-cylinder four-stroke boxer engine, particularly for a motor cyle, cooled by the oncoming air flux
Moteur à combustion interne, à quatre-temps, à deux cylindres du type boxer, en particulier pour motocyclette et refroidi par le courant d'air causé par le déplacement

(30) Priorität: 26.06.1981 DE 3125077
(43) Veröffentlichungstag der Anmeldung: 05.01.1983
(62) Teilanmeldung aus: 83112438.3
(73) Patentinhaber: Bayerische Motoren Werke Aktiengesellschaft, 80788 München (DE)
(72) Erfinder: Seidl, Jiri, Dipl.-Ing., D-8000 München 40 (DE)
(74) Vertreter: Schweiger, Erwin

## Beschreibung

Die Erfindung bezieht sich auf einen Zweizylinder-Viertakt-Boxermotor einer Bauart gemäss den im Oberbegriff des Patentanspruches 1 angegebenen Merkmalen.

Ein bekannter Boxermotor dieser Bauart nach der D E-A Nr. 2703520 weist eine verhältnismässig zerklüftete äussere Form auf, die sich insbesondere aus der Anordnung der Ventile und deren Antriebes herleitet. Dabei ist nämlich die Zwischenwelle für den Antrieb der beiden obenliegenden Nokkenwellen über der Kurbelwelle angeordnet und die Ketten- bzw. Riementriebe erstrecken sich mit gesonderten, im Abstand von den Zylindern und Zylinderköpfen angeordneten Abdeckungen zu jeweils vom Zylinderkopf abstehenden Steuergehäusen. Die Anordnung jeweils paralleler Ein- und Auslassventile trägt gleichfalls zum unsymmetrischen und zerklüfteten Aufbau dieses Boxermotors bei. Darüber hinaus ergibt sich aus den über die Grundkontur der Zylinder und Zylinderköpfe erheblich hinausragenden Gehäuseteilen auch ein hoher Bauaufwand mit entsprechend hohem Gewicht.

Aufgabe der Erfindung ist es, die vorgenannten Nachteile zu vermeiden und auf der Grundlage der bekannten Bauart einen Boxermotor zu schaffen, der einen kompakten Gesamtaufbau mit geringem Bauaufwand und geringem Gewicht, günstige Voraussetzungen für gute Bodenfreiheit beim Einbau in Motorräder, eine leistungsgünstige und drehzahlfeste Steuerung mit V-Ventilanordnung, eine weitgehend glatte, reinigungsgünstige und ansprechende äussere Form sowie schliesslich bei Fahrtwind-Luftkühlung eine günstige Kühlluftströmung an den Zylindern und Zylinderköpfen aufweist.

Zur Lösung dieser vielseitigen Aufgabe sieht die Erfindung eine Anordnung gemäss dem Kennzeichen des Patentanspruches 1 vor. Durch diese Merkmale wird die gestellte Aufgabe der Erfindung in überraschend günstiger Weise gelöst. Der Ventilantrieb einschliesslich Ölpumpenantrieb erfordert durch diese Merkmale einen äusserst geringen Raumbedarf ohne von der Grundkontur der Motorbauteile vorspringende Gehäuseteile oder Abdeckungen. Die Ventil-, Nockenwellen- und Gaswechselkanal-Anordnungen führen gleichfalls zu einem sehr kompakten Gesamtaufbau des Boxermotors mit eng an die Aussenkonturen anliegenden Führungen der Ansaug- und Abgassysteme auf der Oberseite bzw. Unterseite der Zylinder und Zylinderköpfe.

Ein bekannter Boxermotor gemäss der FR-A Nr. 818196 weist zwar bereits ein Pumpenrad einer Schmierölpumpe auf einer Welle unterhalb der Kurbelwelle auf. Dabei ist diese Welle jedoch als Nockenwelle für die unmittelbare Betätigung im Brennraum seitlich stehend angeordneter und in den Zylindern geführter Ventile ausgebildet. Diese Ausbildung weicht in ihrer Bauart so erheblich von derjenigen der Erfindung ab, dass aus ihr keineAnregung für die Gesamtkombination der Erfindungsmerkmale abgeleitet werden kann.

Durch die Merkmale des Anspruches 2 werden die zum Anspruch 1 zuletzt genannten Anordnungen noch weiter begünstigt, so dass sich die Ansauganlagen auf der Oberseite der Zylinder und Zylinderköpfe beider Seiten noch enger annähern und insgesamt einen noch geringeren Platzbedarf aufweisen, während den Abgasleitungen an der Unterseite der Zylinder und Zylinderköpfe mehr Raum für eine der Bodenfreiheit bei Motorrädern zugute kommende Führung der Abgasleitungen zur Fahrzeugmitte hin zur Verfügung gestellt wird.

Die Verwendung zweier Einlassventile und eines Auslassventiles nach Anspruch 3 ermöglicht gegenüber je einem Ein- und Auslassventil grössere Ventilzeitquerschnitte bei relativ kleinem V-Winkel der Ventile, was den vorgenannten räumlichen Vorteilen weiter zugute kommt und darüber hinaus die Leistung und den Drehzahlbereich des Motors erhöht bzw. erweitert sowie eine unterschiedliche Teillast-Steuerung beider Einlasskanäle ermöglicht.

Die Anordnung der Einlassventile nach Anspruch 4 ergibt eine für den Verbrennungsablauf und die Wartung günstige Lage der Zündkerzen in Brennraummitte bzw. an der Oberseite der Zylinderköpfe, ohne dass die vorgenannten Vorteile verringert werden.

Die Merkmale des Anspruches 5 begünstigen sowohl die Drehzahlfestigkeit der Ventilsteuerung durch die sehr geringe bewegte Masse der Kipphebel als auch die Baubreite und die Bodenfreiheit für Motorradeinbau des Motors durch die geringe Bauhöhe der Ventilsteuerung über den Ventilschaftenden.

Durch die Merkmale des Anspruches 6 wird die Fahrtwind-Luftkühlung des Zylinderkopfes begünstigt, ohne hierbei die übrigen Vorteile der Erfindung negativ zu beeinflussen.

Die Merkmale des Anspruches 7 ergeben einerseitseinen sehr geringen Lagerabstand der Kurbelwellenlager und damit geringe Biegemomente aus den Kurbelkräften mit daraus entsprechend geringen Durchbiegungen der Kurbelwelle. Andererseits ist der Hebelarm der Ausgleichsmassen relativ gross, wodurch diese klein gehalten werden können und damit auch das Motor-Gesamtgewicht verringert ist.

Die Merkmale des Anspruches 8 beinhalten demgemäss eine entsprechend gewichts- und raumsparende Ausbildung und Anordnung der Ausgleichsmassen.

Die Merkmale des Anspruches 9 ergeben einen einfach abdichtbaren Anschluss mit verteilter Kräfteeinleitung von einem Rahmen-Blechhohlträger in das Kurbelgehäuse, wobei sich Leitungen für die Kurbelgehäuse-Entlüftung erübrigen, wenn der Rahmen-Blechhohlkörper als Ansaugraum für die Verbrennungsluft des Motors dient.

Die Merkmale des Anspruches 10 ergeben eine Anordnung des Verschlussdeckels für einen Ölfilter, die einen sonst üblichen zerklüfteten Aussenwandteil mit Schmutzecken vermeidet. Die Zugänglichkeit für den Ölfilter-Wechsel ist trotzdem unverändert beibehalten, weil bei Wartungsarbeiten der Stirnwand-Deckel üblicherweise sowieso abgenommen werden muss, um andere Nebenaggregate zu überprüfen.

Das Merkmal des Anspruches 11 ergibt einen Raumbedarf der Zündkerze, der einen zu grossen Abstand der Einlassventile und deren Ventilfedern vermeidet.

In der Zeichnung ist ein Ausführungsbeispiel der Erfindung dargestellt. Es zeigen:
Fig. 1 einen Längsschnitt eines fahrtwind-luftgekühlten Zweizylinder-Viertakt-Boxermotors für Motorräder mit an der Oberseite des Kurbelgehäuses angeflanschtem Rahmen-Blechhohlkörper in schematischer Darstellung,
Fig. 2 eine teilweise geschnittene Stirnansicht gemäss Pfeil II in Fig. 1,
Fig. 3 die teilweise geschnittene Draufsicht gemäss der Linie III-III in Fig. 2,
Fig. 4 die Innenansicht des Brennraumes im Zylinderkopf mit Ventil- und Zündkerzenanordnung gemäss der Linie IV-IV in Fig. 3,
Fig. 5 die Draufsicht auf die offenliegende Ventilsteuerung gemäss der Linie V-V in Fig. 3, und
Fig. 6 den Längsschnitt durch den Kühlluftkanal im Zylinderkopf nach der Linie VI-VI in Fig. 3. Ein fahrtwind-luftgekühlter Zweizylinder-Viertakt-Boxermotor 1 weist ein in seiner vertikalen Längsmittenebene I-I geteiltes Kurbelgehäuse 2 auf. In Fig. 1 ist demgemäss der Längsschnitt im Bereich des Kurbelgehäuses durch Weglassen seiner einen Hälfte gebildet. In der Längsmittenebene I-I ist sowohl eine einteilige Kurbelwelle 3 als auch eine Zwischenwelle 4 in Gleitlagern gelagert. Die Kurbelwelle 3 trägt an ihrem abtriebsseitigen Ende ein Schwungrad 5 und an ihrem gegenüberliegenden vorderen Ende einen Generator 6 sowie ein Zahnriemenrad 7 für die 1:2-untersetzte Antriebsverbindung mittels eines Zahnriemens 8 und eines weiteren Zahnriemenrades 9 zur Zwischenwelle 4. Beiderseits ihrer Hubkurbeln 3' und ausserhalb ihrer Hauptlager 10 ist der Kurbelwelle 3 je eine relativ schmale scheibenförmige Ausgleichsmasse 11 angeformt, die in entsprechend engen Ringräumen 2' des Kurbelgehäuses 2 zwischen den Hauptlagern 10 und anschliessenden Wellendichtungen 10' angeordnet sind. Durch den relativ grossen Abstand der Ausgleichsmassen 11 wird deren Ausgleichsfunktion verstärkt bzw. deren Gewicht reduziert. Durch deren Anordnung wird der Abstand der Hauptlager 10 und damit das Gewicht des Kurbelgehäuses 2 verringert.

Die Zwischenwelle 4 treibt sowohl eine Schmierölpumpe 12, von der ein Pumpenrad 12' auf der Zwischenwelle 4 befestigt ist, als auch zwei Kettentriebe 13 zu je einer obenliegenden Nokkenwelle 14 an. Im Kurbelgehäuse 2 ist ferner ein Ölfilter 15 angeordnet, dessen Filtereinsatz 16 zu Wartungsarbeiten durch einen innenliegenden Deckel 17 zugänglich ist. Der Deckel 17, der Zahnriementrieb 7, 8 und 9 und der Generator 6 sind von einem weitgehend glattflächigen Stirnwand-Deckel 18 gegen Umwelteinflüsse geschützt, der zugleich die Reinigung der Stirnfläche des Kurbelgehäuses 2 begünstigt.

An der Rückseite des Kurbelgehäuses 2 ist das Schwungrad 5 von einem Befestigungsflansch 19 für den Anschluss eines nicht dargestellten Getriebegehäuses umrahmt. Der Oberseite des Kurbelgehäuses 2 ist ein umlaufender Befestigungsflansch 20 mit einer Anzahl Befestigungsaugen 21 für Befestigungsschrauben 22 angeformt, mit denen ein Rahmen-Blechhohlkörper 23 verschraubt ist. innerhalb der vom Befestigungsflansch 20 umrahmten Oberseite des Kurbelgehäuses 2 mündet eine Kurbelgehäuse-Entlüftungsöffnung 24 aus. Der Rahmen-Blechhohlkörper 23 verbindet das Kurbelgehäuse 2 auf breiter biegesteifer Basis mit einem Steuerkopf 25 eines Motorrades. An seiner Stirnseite trägt der Rahmen-Blechhohlkörper 23 einen Ansaug-Luftfilter 26, durch den die gefilterte Ansaugluft über Öffnungen 27 in das Innere des Rahmen-Blechhohlkörpers 23 strömt. Dieses dient als Ansaugraum für die Verbrennungsluft des Motors und enthält in ihrer Länge abgestimmte Ansaugrohre 28, die die Verbrennungsluft je einem Vergaser 29 zuleiten. Die Vergaser 29 liegen teilweise innerhalb von Einbuchtungen 30 des Rahmen-Blechhohlköpers 23, der für den Durchtritt der Ansaugrohre 28 innerhalb der Einbuchtungen 30 abgedichtete Druchtrittsöffnungen 31 aufweist.

Dem Kurbelgehäuse 2 sind beiderseits je ein Zylinder 32 und diesen wiederum je ein Zylinderkopf 33 mit je einem Zylinderkopf-Deckel 34 angeflanscht. Zylinder 32, Zylinderkopf 33 und Zylinderkopf-Deckei 34 weisen zur Fahrtwind-Luftkühlung zahlreiche Kühlrippen 35 auf. Sie enₜhalten ferner je einen Tunnel 36 zur Aufnahme der Kettentriebe 13, die sich von der Zwischenwelle 4 im Kurbelgehäuse 2 zu den Nockenwellen 14 in den Zylinderköpfen 33- in Fahrtrichtung gesehen - auf der Rückseite der Zylinder 32 und der Zylinderköpfe 33 erstrecken. Die Kettentriebe 13 weisen eine 1 :1-Übertragung auf, wodurch sich sowohl auf der Zwischenwelle 4 als auch auf den Nockenwellen 14 kleine Kettenräder 13' verwenden lassen. Diese erfordern auch in den Zylinderköpfen 33 und den Zylinderkopf-Deckeln 34 einen geringen Platzbedarf. Die Ventilsteuerung für jeweils zwei Einlassventile 37 und ein Auslassventil 38 mittels dreier Kipphebel 39 als Übertragungselemente von der Nockenwelle 14 zu den Ventilen 37 und 38 weist demgegenüber eine etwas grössere Seitenausladung auf, so dass die Zylinderkopf-Deckel 34 eine nach allen Seiten hin abgerundete vorsprungsfreie Aussenform besitzen. Dies begünstigt sowohl deren äusseres Erscheinungsbild als auch deren leichte Reinigung sowie ferner die geringe Gesamtbaubreite des Boxermotors und auch des damit ausgerüsteten Motorrades (Fig. 2 und 3).

Die Ventile 37 und 38 sind in vertikaler V-Stellung angeordnet. Jeweils die beiden Einlassventile 37 liegen parallel zueinander, entsprechend einem V-Schenkel, der von der Ebene der beiden Einlassventile 37 bestimmt ist und - zum Schaftende der Einlassventile 37 hin gesehen-eine Aufwärtsneigung von ca. 37° aufweist. Der von den Auslassventilen 38 bestimmte V-Schenkel weist dagegen eine entsprechende Abwärtsneigung von ca. 15° auf. Die Nockenwellen liegen jeweils in einer winkelhalbierenden Lage innerhalb der ca. 52°-V-Stellung der Ventile 37 und 38.

Die Kipphebel 39 für den Antrieb jeweils eines Ventiles 37 bzw. 38 sind auf Lagerachsen 40 drehbeweglich angeordnet. Deren Drehlagerabschnitte 41 sind zu deren fest einspannbaren Achszapfen 42 für die Ventilspiel-Einstellung exzentrisch angeordnet (Fig. 2 und 5). Deren Achszapfen 42 sind in mittels Schrauben 43 verklemmbaren Lagerstühlen 44 des Zylinderkopfes 33 verdrehfest einspannbar. Für den Ventilspiel-Einstellvorgang ist den Lagerachsen 40 an jeweils einem zugänglichen Stirnende ein - aus der Zeichnung nicht ersichtliches - Schlüsselprofil angeformt. Ein Innenprofil wird dabei bevorzugt, weil es keinen Platzbedarf hat und als Materialausnehmung Gewicht spart. Die Ventilsteuerung weist damit insgesamt einen geringen Raumbedarf und Bauaufwand auf und enthält keine bewegten zusätzlichen Einzelteile für die Ventilspiel-Einstellung.

Aus der oben beschriebenen V-Stellung der Ventile 37 und 38 ergibt sich in Verbindung mit der Anordnung jeweils der beiden Einlassventile 37 bzw. deren Ventilteller 37' in einem freien Abstand und der Anordnung einer Zündkerze 45 in diesem Abstand eine vorteilhafte Gestaltung des Brennraumes 46 (Fig. 2 und 4). Die Ventilteller 37' und 38' der Ein- 37 bzw. der Auslassventile 38 liegen nahezu tangierend eng an der zugehörigen Kreis-Kontur 32' des zugehörigen Zylinders 32 sowie in relativ engem Abstand zwischen dem Ventilteller 37' und jeweils einem Ventilteller 38'. Die Ventilteller 38' übergreifen dabei die horizontale Mittellinie 32" der Kreis-Kontur 32'. Die Funkenstrecke der Zündkerze 45 liegt zentrisch zwischen den Ventilen 37 und 38 im Brennraum 46. Im oberen Bereich des Brennraumes 46 lässt sich eine grosse Quetschfläche 47 ausbilden, die im Zusammenwirken mit einem flachen Bodenabschnitt eines Kolbens 48 einen Quetschspalt mit günstigem Einfluss auf den Verbrennungsvorgang ermöglicht. Die Zündkerze 45 ist in einer steileren Neigung als die Einlassventile 37 in der Vertikalebene 49 gemeinsam mit dem Auslassventil 38 angeordnet. Der Einbau-Raumbedarf der Zündkerze kommt dadurch nicht zwischen dem Raumbedarf der Ventilfedern 50 der Einlassventile 37 zur Geltung. Darüber hinaus weisen die Zündkerzen und deren elektrische Anschlüsse dadurch eine beson.- ders günstige Zugänglichkeit für die Wartung auf.

Für die Fahrtwind-Luftkühlung der Zylinderköpfe 33 ist parallel zur Nockenwelle 14 im V-Raum der Ventile 37 und 38 ein - in Fahrtrichtung gesehen - offener horizontaler Kühlluftkanal 51 ausgebildet. Dieser mündet an seinem zur Fahrtrichtung entgegengesetzten Ende in einem vertikalen Abströmschacht 52, der vor dem Tunnel 36 des Kettentriebes 13 angeordnet und nach oben und unten offen ist. Eine hochwirksame Kühlung der Zylinderköpfe 33 wird dadurch ohne zusätzlichen Raumbedarf und Bauaufwand gewährleistet.

Eine günstige raumsparende Anordnung ergibt sich aus der oben beschriebenen Ventilanordnung auch für die Saugstutzen 28' mit den Vergasern 29 und für die Abgasleitungen 53. Während die Sauganlage an der Motor-Oberseite sich raumsparend eng an den Rahmen-Blechhohlkörper 23 anlehnt und dadurch eine geringe Breite aufweist, steht für eine Führung der Abgasleitungen 53 mit relativ grossen strömungs-widerstandsarmen Radien ausreichend Raum zur Verfügung, ohne die Boden - und die Schräglagen- Freiheit für den Motorrad-Fahrbetrieb zu beeinträchtigen.

Der Gesamtaufbau des erfindungsgemässen Zweizylinder-Viertakt-Boxermotors ergibt vor allem für die Verwendung in Motorrädern eine Summierung einander gegenseitig ergänzender Vorteile hinsichtlich hoher Leistung, wirksamer Kühlung, guten Laufeigenschaften, geringem Gewicht und Bauaufwand, geringem Raumbedarf und ansprechender äusserer Form. Ein Grossteil dieser Vorteile kommt jedoch bei stationärer und/oder gekapselter Anwendung mit Gebläseluft- oder Flüssigkeits-Kühlung ebenfalls zur Geltung.

## Patentansprüche

1. Zweizylinder-Viertakt-Boxermotor (1), insbesondere fahrtwind-luftgekühlt für Motorräder,
- mit je Zylinder (32) einer obenliegend, parallel zur Kurbelwelle (3) horizontal angeordneten und zur Kurbelwelle (3) 1 :2-untersetzten Nokkenwelle (14),
- die von einer etwa 1 :2 zur Kurbelwellen-Drehzahl untersetzten, parallel zur Kurbelwelle (3) angeordneten Zwischenwelle (4) über je einen etwa 1:1 -übersetzten Ketten- oder Riementrieb

(13) angetrieben sind,
- wobei die Ketten- bzw. Riementriebe (13) in Fahrtrichtung hinter den Zylindern (32) liegen, und
- mit durch Kipphebel (39) betätigten Ventilen (37 und 38), gekennzeichnet durch die Anordnung
- der Zwischenwelle (4) unter der Kurbelwelle (3),
- des Antriebs der Zwischenwelle (4) in Fahrtrichtung am vorderen Ende der Kurbelwelle (3),
- eines Pumpenrades (12') einer Schmierölpumpe (12) unterhalb der Kurbelwelle auf der Zwischenwelle (4),
- der Ketten- bzw. Riementriebe (13) in Tunnels (36) der Zylinder (32) und Zylinderköpfe (33),
- der Ventile (37 und 38) in V-Stellung sowie in vertikalen Ebenen zur Nockenwelle (14), die in einem von den Ventilen (37 und 38) bestimmten V-Raum liegt, und
- der Saug- (28') und Abgasleitungen (53) zu bzw. von den Zylinderköpfen (33) im wesentlichen vertikal nach oben bzw. nach unten verlaufend.

2. Boxermotor nach Anspruch 1, dadurch gekennzeichnet,
- dass die Ventile (37 und 38) jeweils in ihrer vertikalen Ebene um einen solchen Winkel gegenüber einer Horizontalen zur V-Stellung geschwenkt sind,
- dass die Auslassventile (38) in einem Winkel von etwa 0 bis 20° abwärts und die Einlassventile (37) in einem Winkel von etwa 30 bis 50° aufwärts - jeweils vom Ventilteller zu ihrem Schaftende hin gesehen - zur Horizontalen der betreffenden Ebene geneigt sind.

3. Boxermotor nach einem der Ansprüche 1 oder 2, dadurch gekennzeichnet, dass je Zylinder (32) zwei Einlassventile (37) parallel nebeneinander jeweils beiderseits der Vertikalebene (49) des Auslassventiles (38) in abstandsgleichen vertikalen Ebenen angeordnet sind.

4. Boxermotor nach Anspruch 3, dadurch gekennzeichnet,
- dass jeweils die Einlassventile (37) einen freien Abstand ihrer Ventilteller (37') aufweisen, und
- dass in diesem Abstand eine in der Vertikalebene (49) des Auslassventiles (38) liegende Gewindebohrung für eine Zündkerze (45) anschnittfrei zu den Ventilsitzringen der Einlassventile (37) angeordnet ist,
- wobei die Ventilteller (37') der Einlassventile (37) in ihrer Schliesslage die horizontale Mittellinie (32") der Kreis-Kontur (32') des zugehörigen Zylinders (32) etwa tangieren oder etwas übergreifen und die Kreis-Kontur (32') des genannten Zylinders (32) nahezu tangieren.

5. Boxermotor nach einem der Ansprüche 1 bis 4, dadurch gekennzeichnet,
- dass die Lagerachsen (40) der Kipphebel (39) jeweils einen zu ihren fest einspannbaren Achszapfen (42) im Zylinderkopf (33) exzentrischen Drehlagerabschnitt (41 ) für den Kipphebel (39) aufweisen,
- dass jeweils mindestens ein fest einspannbarer Achszapfen (42) eine Klemmvorrichtung für die Drehlagenfestlegung der Lagerachse (40) aufweist, und
- dass jeder Lagerachse (40) an wenigstens einer Stirnseite ein Schlüsselquerschnitt einteilig angeformt ist.

6. Boxermotor nach einem der Ansprüche 1 bis 5, mit Kühlluftführungen am Zylinderkopf zur Fahrtwind-Kühlung, dadurch gekennzeichnet,
- dass im V-Raum der Ventile (37 und 38) parallel zur Nockenwelle (14) jeweils ein Kühlluftkanal (51 ) angeordnet ist,
- dass dieser Kühlluftkanal eine in Fahrtrichtung offene Zuströmöffnung aufweist, und
- dass diese am entgegengesetzten Ende vor dem Tunnel (36) des Ketten- bzw. Riementriebes (13) in einen vertikal nach oben und/oder unten sich erstreckenden Abströmschacht (52) mündet.

7. Boxermotor nach einem der Ansprüche 1 bis 6, dadurch gekennzeichnet,
- dass das Kurbelgehäuse (2) in der vertikalen Mittenebene (I-I) geteilt ist,
- dass die Kurbelwelle (3) und die Zwischenwelle (4) in der Mittenebene (I-I) angeordnet sind,
- dass je ein Hauptlager (10) beiderseits einander unmittelbar benachbarter Hubkurbeln (3') der Kurbelwelle (3) angeordnet ist, und
- dass je eine Ausgleichsmasse (11) unmittelbar ausserhalb der beiden Hauptlager (10) und innerhalb beiderseits dazu benachbarter Wellendichtungen (10') der Kurbelwelle (3) einteilig angeformt ist.

8. Boxermotor nach Anspruch 7, dadurch gekennzeichnet, dass die Ausgleichsmassen (11) schmal scheibenförmig ausgebildet und in entsprechend engen Ringräumen (2') des Kurbelgehäuses (2) zwischen den Hauptlagern (10) und den Wellendichtungen (10') angeordnet sind.

9. Boxermotor nach einem der Ansprüche 1 bis 8, dadurch gekennzeichnet,
- dass dem Kurbelgehäuse (2) an seiner Oberseite ein umlaufender Befestigungsflansch (20) mit einer Anzahl Befestigungsaugen (21) und/ oder Gewindebohrungen für die Befestigung bzw. die Befestigungsschrauben (22) eines Rahmen-Blechhohlkörpers (23) angeformt ist, und
- dass innerhalb der vom Befestigungsflansch (20) umrahmten Oberseite eine Kurbelgehäuse-Entlüftungsöffnung (24) ausmündet.

10. Boxermotor nach einem der Ansprüche 1 bis 9, mit einem im wesentlichen glattflächigen Stirnwand-Deckel (18) des Kurbelgehäuses (2), der Nebenaggregate (Generator 6) und/oder den Antrieb der Zwischenwelle (4) abdeckt, dadurch gekennzeichnet, dass in der vom Stirnwand-Deckel (18) abgedeckten Wandung des Kurbelgehäuses (2) eine Montageöffnung für einen im Kurbelgehäuse (2) längsliegend eingebauten Ölfilter (15) angeordnet ist, die einen lösbaren Dekkel (17) mit einteilig nälen (17') zu Ölkanälen im K elgehäuse (2) aufweist.

11. Boxermotor nach Anspruch 4, dadurch gekennzeichnet, dass die Längsachse der Zündkerze (45) mit der Zylinderachse einen grösseren Winkel - etwa 45 bis 75° - einschliesst als die von den Einlassventilen (37) bestimmte Ebene.

## Revendications

1. Moteur Boxer (1) à quatre temps et à deux cylindres, notamment refroidi par le vent de marche, pour motocyclette, comportant:
- pour chaque cylindre (32), un arbre à cames (14) à démultiplication 1:2 par rapport à l'arbre de vilebrequin (3) disposé horizontalement, au-dessus de l'arbre de vilebrequin et parallèlement à ce dernier;
- un arbre secondaire (4) parallèle à l'arbre de vilebrequin (3), avec démultiplication de 1:2 par rapport à la vitesse de rotation de l'arbre de vilebrequin, ces arbres secondaires étant entraînés chacun par l'intermédiaire d'une transmission à chaîne ou à courroie dans le rapport 1:1:
- des mécanismes à chaîne ou à courroie (13) placés, en direction de la marche, derrière les cylindres (32), et
- des soupapes (37 et 38) actionnées par levier basculant (39), moteur caractérisé par une disposition dans laquelle:
- l'arbre secondaire (4) est situé au-dessous de l'arbre de vilebrequin (3) ;
- l'entraînement de l'arbre secondaire (4) est placé, en direction de la marche, sur l'extrémité antérieure de l'arbre de vilebrequin;
- une roue de pompe (12') d'une pompe à huile de graissage (12) est disposée au-dessous de l'arbre de vilebrequin sur l'arbre secondaire (4) ;
- le mécanisme à chaîne ou à courroie (13) est placé dans des tunnels (36) du cylindre (32) et des têtes de cylindre (33);
- les soupapes (37 et 38) sont en position en V dans des plans verticaux par rapport à l'arbre de cames (14), lequel est placé dans un espace en V déterminé par les soupapes (37 et 38);
- les conduites d'aspiration (28) et d'échappement des gaz (53) s'étendent, à partir des têtes de cylindre (33), verticalement vers le haut et vers le bas.

2. Moteur Boxer suivant la revendication 1, caractérisé en ce que les soupapes (37 et 38) sont pivotées dans une position en V, chacune dans son plan vertical suivant un angle par rapport à l'horizontale, les soupapes d'échappement (38) sont inclinées sur un angle d'environ 0 à 20° vers le bas, et les soupapes d'admission (37) sont inclinées vers le haut sur un angle d'environ 30 à 50° vers le haut, vues à partir du plateau de soupape vers leur extrémité de tige, vers l'horizontale du plan en question.

3. Moteur Boxer suivant l'une des revendications 1 ou 2, caractérisé en ce que, pour chaque cylindre (32), deux soupapes d'admission (37) parallèles entre elles sont disposées de chaque côté du plan vertical (49) de la soupape d'échappement (38), dans les plans verticaux de même espacement.

4. Moteur Boxer suivant la revendication 3, caractérisé en ce que:
- les soupapes d'admission (37) présentent une distance libre de leurs plateaux de soupape;
- dans cette distance est prévu un passage fileté, dans le plan vertical (49) de la soupape d'échappement (38), pour une bougie d'allumage (45) libre vers les anneaux de siège des soupapes d'admission (37), et
- les anneaux de siège (37') des soupapes d'admission (37), dans leur position de fermeture, sont tangents au diamètre horizontal (32") du contour circulaire (32') du cylindre en question ou sont engagés par-dessus celui-ci.

5. Moteur Boxer suivant l'une des revendications 1 à 4, caractérisé en ce que:
- les axes de palier (40) du levier basculant (39) présententchacun, dans leur tourillon axial (42) à poste fixe dans la tête de cylindre, une portion de palier de rotation excentrique (41 ) pour le levier basculant (39);
- au moins l'un des tourillons axiaux (42) est pourvu d'un dispositif de serrage de blocage pour immobiliser la position de rotation de l'axe de palier (40), et
- sur chaque axe de palier (40), sur au moins un côté frontal, est formée, en une seule pièce, une section transversale de blocage.

6. Moteur Boxer suivant l'une des revendications 1 à 5, comportant des guidages d'air de refroidissement dans la tête de cylindre pour le refroidissement par le vent de la marche, moteur caractérisé en ce que:
- dans l'espace en V entre les soupapes (37 et 38) est disposé un canal d'air de refroidissement parallèle à l'arbre à cames (14);
- ce canal présente une ouverture d'entrée d'écoulement ouverte en direction de la marche, et
- un puits d'évacuation d'air (52), s'étendant verticalement vers le haut et/ou vers le bas, débouche à son extrémité opposée devant le tunnel (36) du mécanisme à chaîne ou à courroie (13).

7. Moteur Boxer suivant l'une des revendications 1 à 6, caractérisé en ce que:
- le carter de vilebrequin (2) est partagé en deux parties dans le plan vertical médian (1-1);
- l'arbre de vilebrequin (3) et l'arbre secondaire

(4) sont disposés dans le plan médian (l-l);

- un palier principal (10) est disposé de chaque côté des bielles de manivelle (3') de l'arbre de vilebrequin (3) immédiatement voisines, et
- chacune des masses d'équilibrage (11) est formée en une pièce directement à l'extérieur des deux paliers principaux (10) et à l'intérieur de garnitures d'étanchéité (10') voisines de l'arbre de vilebrequin (3).

8. Moteur Boxer suivant la revendication 7, caractérisé en ce que les masses d'équilibrage (11) ont la forme de disques étroits et sont disposées dans des espaces annulaires également étroits du carter de vilebrequin (2), entre les paliers principaux (10) et les garnitures d'étanchéité d'arbre (10').

9. Moteur Boxer suivant l'une des revendications 1 à 8, caractérisé en ce qu'est formée, sur la face supérieure du carter de vilebrequin (2), une bride de fixation (20) présentant plusieurs oeilletons (21 ) et/ou des perçages filetés pour la fixation et le blocage par vis (22) d'un corps creux de tôle en forme de cadre (23) qui entoure la partie supérieure et dans lequel débouche une ouverture d'évent (24) du carter de vilebrequin (2).

10. Moteur Boxer suivant l'une des revendications 1 à 9, comportant un couvercle de paroi supérieure essentiellement lisse (18) du carter de vilebrequin (2) qui recouvre des agrégats auxiliaires (génératrice 6) et/ou l'entraînement de l'arbre secondaire (4), moteur caractérisé en ce qu'est disposée, dans la paroi du carter de vilebrequin recouverte par le couvercle de paroi frontale (18), une ouverture de montage pour un filtre à huile (15) disposé allongé dans le carter et qui présente un couvercle amovible (17) qui présente des canaux de liaison (17') incorporés en une seule pièce, dirigés vers des canaux à huile dans le carter de vilebrequin (2).

11. Moteur Boxer suivant la revendication 4, caractérisé en ce que l'axe longitudinal de la bougie d'allumage (45) forme avec l'axe du cylindre un angle d'environ 45 à 75° supérieur à celui du plan déterminé par les soupapes d'admission.

## Claims

1. A two-cylinder four-stroke Boxer engine, especially an engine for a motor cycle which is cooled by the oncoming air-flow, comprising:
- for each cylinder (32), an overhead cam-shaft (14) which is arranged horizontally and parallel to the crank-shaft (3) and has a 1:2 reduction with respect to the crank-shaft (3);
- cam-shafts being each driven, through a roughly 1 : ratio chain-drive or belt-drive (13), by an intermediate shaft (4) which is reduced approximately 1:2 relatively to the crank-shaft speed and is arranged parallel to the crank-shaft (3) ;
- chain-drives or belt-drives (13) lying to the rear of the cylinders (32) in the direction of travel, and
- valves (37 and 38) actuated by rockers (39), characterized by the arrangement of:
- the intermediate shaft (4) below the crank-shaft (3);
- the drive for the intermediate shaft (4) at that end of the crank-shaft (3) that leads in the direction of travel;
- a pump wheel (12') of a lubricating-oil pump (12) below the crank-shaft and on the intermediate shaft (4);
- the chain-drives or belt-drives (13) in thetunnel (36) of the cylinders (32) and cylinder heads (33);
- the valves (37 and 38) in a V position as well as in planes vertical to the cam-shaft (14) which lies in a V-shaped space defined by the valves (37 and 38), and
- the suction and exhaust pipes (28'; 53) so that they extend respectively towards and away from the cylinder heads (33) substantially vertically in an upward and downward direction respectively.

2. A Boxer engine according to Claim 1, characterized in that the valves (37 and 38) are each turned in their vertical planes through such an angle, with respect to the horizontal to the V position, in that the outlet valves (38) are inclined downwards, at an angle of approximately 0 to 20°, and the inlet valves (37) are inclined upwards, at an angle of approximately 30 to 50°, to the horizontal of the plane concerned, said inclinations being as seen in the direction from the valve disc to the end of the valve stem.

3. A Boxer engine according to one of Claims 1 or 2, characterized in that, for each cylinder (32), two inlet valves (37) are arranged parallel to and alongside each other in similarly spaced vertical planes and one on each side of the vertical plane (49) of the outlet valve (38).

4. A Boxer engine according to Claim 3, characterized in that:
- the inlet valves (37) each have a gap at their valve discs (37');
- there is arranged in this gap a threaded bore for an ignition plug (45), which bore lies in the vertical plane (49) of the outlet valve (38) and does not intersect the valve-seat rings of the inlet valves (37), and
- the valve discs (37') of the inlet valves (37), in their closed position, are roughly tangential to or slightly overlapping the horizontal centre line (32") of the circular contour (32') of the associated cylinder (32) and are almost tangential to the circular contour (32') of the said cylinder (32).

5. A Boxer engine according to one of Claims 1 to 4, characterized in that:
- the bearing spindles (40) of the rockers (39) each have a rotary bearing portion (41) for the rocker (39), which portion (41 ) is eccentric in the cylinder head (33) with regard to their firmly clampable pivots (42);
- at least one firmly clampable pivot (42) has a clip device for securing the bearing spindle (40) in the rotary position, and
- a key cross-section is formed integrally with each bearing spindle (40) at at least one end face.

6. A Boxer engine according to one of Claims 1 to 5, with cooling-air guides on the cylinder head for cooling by the oncoming air-flow, characterized in that:
- a cooling air-duct (51) is arranged parallel to the cam-shaft (14) in the V-shaped space between the valves (37 and 38);
- said duct has an inflow orifice open in the direction of travel, and
- it discharges into an upwardly and/or downwardly vertically extending outflow passage (52) at the opposite end and in front of the tunnel (36) for the chain-drive or belt-drive (13).

7. A Boxer engine according to one of Claims 1 to 6, characterized in that:
- the crank-case (2) is divided in the vertical middle plane (I-I);
- the crank-shaft (3) and the intermediate shaft

(4) are arranged in the middle plane (I-I);
- a main bearing (10) is arranged at each side of immediately adjacent throws (3') of the crank-shaft (3), and
- an equalizing mass (11) is integrally formed immediately outside each of the two main bearings (10) and within shaft seals (10') for the crank-shaft (3) which are immediately adjacent the main bearings at side thereof.

8. A Boxer engine according to Claim 7, characterized in that the equalizing masses (11) take the form of narrow discs and are arranged in correspondingly narrow annular spaces (2') in the crank-case (2) between the main bearings (10) and the shaft seals (10').

9. A Boxer engine according to one of Claims 1 to 8, characterized in that:
- a peripheral fixing flange (20), with a number of fixing rings (21) and/or threaded bores for securing or receiving the fixing screws (22) of a sheet-metal hollow frame member (23), is formed integrally with the crank-case (2) on its upper face, and
- an opening (24) for removing air from the crank-case discharges within the top face framed by the fixing flange (20).

10. A Boxer engine according to one of Claims 1 to 9, with a substantially smooth-faced end-wall cover (18) for the crank-case (2), which cover closes off the adjacent equipment (generator 6) and/or the drive for the intermediate shaft (4), characterized in that an opening for fitting an oil filter (15) arranged longitudinally in the crank-case (2) is provided in the wall of the crank-case (2) that is closed off by the end-wall cover (18), which opening has a removable cover (17) comprising integrally formed connecting ducts (17') communicating with oil-ducts in the crank-case (2).

11. A Boxer engine according to Claim 4, characterized in that the longitudinal axis of the ignition plug (45) forms, with the axis of the cylinder, a greater angle - approximately 45 to 75° - than does the plane defined by the inlet valves (37).
